# EUROPÄISCHE PATENTANMELDUNG

(11) **EP 4 636 253 A1**
(43) Veröffentlichungstag der Anmeldung: **22.10.2025**
(21) Anmeldenummer: 25170297.3
(22) Anmeldetag: 14.04.2025
(51) Int. Cl.: F04D 29/42, F04D 29/16

(54) **EINLAUFDÜSENBAUGRUPPE UND STRÖMUNGSMASCHINE MIT EINEM LAUFRAD UND EINER EINLAUFDÜSENBAUGRUPPE**

(30) Priorität: 19.04.2024 DE 102024110983
(71) Anmelder: EBM-PAPST ST. GEORGEN GMBH & CO. KG, 78112 St. Georgen (DE)
(72) Erfinder: Sieger, Tobias, 78187 Geisingen (DE); Gupta, Saurabh, 78112 St. Georgen (DE)
(74) Vertreter: Staeger & Sperling Partnerschaftsgesellschaft mbB

(57) **Zusammenfassung**

Die Erfindung betrifft eine Einlaufdüsenbaugruppe (1) zur saugseitigen Anordnung an einem um eine Rotationsachse (A) rotierbaren Laufrad (40), mit einem stirnseitigen Endabschnitt (10) und einem sich daran anschließenden Mantelabschnitt (20), wobei der Mantelabschnitt (20) eine die Rotationsachse (A) umlaufende Wandung (21) aufweist, welche einen Aufnahmeraum (22) zur Aufnahme des Laufrades (40) bildet, sodass in Radialrichtung (R) zwischen der umlaufenden Wandung (21) und einem radialäußeren Endabschnitt des Laufrades (40) ein Radialspalt (31) gebildet ist, und wobei der Endabschnitt (10) eine stirnseitige Wandung (11) mit Einlaufdüse (12) aufweist, welche sich in den Aufnahmeraum (22) hineinerstreckt, wobei in dem Endabschnitt (10) zwischen der stirnseitigen Wandung (11) und einer Stirnseite des Laufrades (40)ein Axialspalt (32) gebildet ist, wobei sich von der umlaufenden Wandung (21) Radialrippen (23) in den Aufnahmeraum (22) erstrecken, welche ausgebildet sind, den Radialspalt (31) insbesondere auf ein Minimum zu reduzieren, und/oder dass sich von der stirnseitigen Wandung (11) Axialrippen (13) zu dem Aufnahmeraum (22) erstrecken, welche ausgebildet sind, den Axialspalt (32) insbesondere auf ein Minimum zu reduzieren.

## Beschreibung

Die Erfindung betrifft eine Einlaufdüsenbaugruppe zur saugseitigen Anordnung an einem um eine Rotationsachse rotierbaren Laufrad. Ferner betrifft die Erfindung eine Strömungsmaschine, beispielsweise einen Lüfter, einen Ventilator oder ein Gebläse, mit einem um eine Rotationsachse antreibbaren Laufrad und einer erfindungsgemäßen Einlaufdüsenbaugruppe.

Aus dem Stand der Technik ist eine Vielzahl von Einlaufdüsenbaugruppen und auch Strömungsmaschinen bekannt, welche eine Einlaufdüsenbaugruppe sowie ein Laufrad aufweisen.

Problematisch ist jedoch oftmals, dass zwischen den Innenflächen der Einlaufdüsenbaugruppe und dem Laufrad bzw. dessen radialäußeren Endabschnitt bzw. sofern vorhanden dessen Deckscheibe ein Axialspalt und/oder ein Radialspalt besteht, sodass ein Teil der durch das Laufrad erzeugten Strömung durch Axial- und/oder Radialspalt von einer Ausströmseite des Laufrades zu einer Einströmseite des Laufrades zurückströmen kann.

Dadurch teilt sich die durch das Laufrad erzeugte Strömung in eine tatsächlich nutzbare Primärströmung und eine zwischen Ausströmseite und Einströmseite bestehende und meist nicht nutzbare Sekundärströmung auf, wobei sich folglich die Druck- und Volumenstromkurve bzw. allgemein die Leistung einer solchen Strömungsmaschine verschlechtern kann. Weiter kann sich dadurch auch das akustische Verhalten verschlechtern.

Der Erfindung liegt deshalb die Aufgabe zugrunde, die vorgenannten Nachteile zu überwinden und eine Einlaufdüsenbaugruppe bereitzustellen, durch welche die Sekundärströmung bzw. eine an einem Laufrad von einer Ausströmseite zu einer Einströmseite verlaufende Strömung reduziert werden kann.

Diese Aufgabe wird durch die Merkmalskombination gemäß Patentanspruch 1 gelöst.

Erfindungsgemäß wird daher eine Einlaufdüsenbaugruppe zur saugseitigen Anordnung an einem um eine Rotationsachse rotierbaren Laufrad vorgeschlagen, welches ferner eine Deckscheibe aufweist. Dabei weist die Einlaufdüsenbaugruppe einen stirnseitigen Endabschnitt und einen sich daran anschließenden Mantelabschnitt auf. Der stirnseitige Endabschnitt und der Mantelabschnitt können auch als Laufradgehäuse oder Teil eines solchen Gehäuses verstanden werden, wobei diese zudem einteilig miteinander oder als separate Teile ausgebildet sein können. Hinsichtlich einer einfachen Herstellbarkeit, sind der stirnseitige Endabschnitt und der Mantelabschnitt vorzugsweise durch ein Spritzgussverfahren herstellbar und entformungsgerecht gestaltet. Der Mantelabschnitt weist eine die Rotationsachse insbesondere vollständig umlaufende Wandung auf, welche einen Aufnahmeraum zur Aufnahme des Laufrades und der vollständigen Aufnahme der Deckscheibe des Laufrades bildet, sodass in Radialrichtung zwischen der umlaufenden Wandung bzw. deren Innenfläche und einem radialäußeren Endabschnitt des Laufrades d.h. insbesondere einer durch den radialäußeren Endabschnitt gebildeten, gedachten Mantelfläche bzw. der Deckscheibe ein Radialspalt gebildet ist. Der Endabschnitt weist eine stirnseitige Wandung mit Einlaufdüse auf, wobei sich die Einlaufdüse in den Aufnahmeraum hineinerstreckt. Gattungsgemäß ist die Einlaufdüse vorzugsweise koaxial zu der Rotationsachse angeordnet und ausgebildet, einen Fluidstrom zu der Einströmseite des Laufrades zu leiten. Hierfür kann sich die Einlaufdüse bzw. ein ausströmseitiger Endabschnitt der Einlaufdüse berührungsfrei in das Laufrad bzw. dessen Deckscheibe hinein oder an das Laufrad bzw. dessen Deckscheibe heran erstrecken. In dem stirnseitigen Endabschnitt ist zwischen der stirnseitigen Wandung und einer insbesondere der stirnseitigen Wandung zugewandten Stirnseite des Laufrades bzw. der Deckscheibe ein Axialspalt gebildet. Sowohl für Radialspalt als auch Axialspalt gilt, dass diese insbesondere ringförmig bzw. eine hohlzylindrische Form aufweisen, wobei der Radialspalt radial und der Axialspalt axial an das Laufrad bzw. die Deckscheibe angrenzt. Erfindungsgemäß ist vorgesehen, dass sich von der umlaufenden Wandung als Radialrippen bezeichenbare erste Rippen in den Aufnahmeraum erstrecken, welche ausgebildet sind, den Radialspalt zu reduzieren und insbesondere auf ein Minimum zu reduzieren. Zusätzlich oder alternativ hierzu ist erfindungsgemäß vorgesehen, dass sich von der stirnseitigen Wandung als Axialrippen bezeichenbare zweite Rippen in Richtung des Aufnahmeraums bzw. zu dem Aufnahmeraum erstrecken, welche ausgebildet sind, den Axialspalt zu reduzieren und insbesondere auf ein Minimum zu reduzieren.

Sowohl für eine Reduktion des Radialspalt auf ein Minimum als auch für eine Reduktion des Axialspalts auf ein Minimum gilt, dass sich die jeweiligen Rippen vorzugsweise bis auf einen vorbestimmten Abstand berührungsfrei zu dem Laufrad bzw. zu der Deckscheibe erstrecken, durch welchen eine Rotation des Laufrades um die Rotationsachse weiterhin möglich bleibt, die Sekundärströmung jedoch auf ein Minimum reduziert ist.

Ebenso kann für die Reduktion des Radialspalt auf ein Minimum als auch für die Reduktion des Axialspalts auf ein Minimum gelten, dass das Laufrad einen Rundlauf bzw. eine vorbestimmte Rundlauftoleranz aufweist und durch seinen radialäußeren Endabschnitt bzw. der dadurch bestimmten Mantelfläche und vorzugsweise durch seine Deckscheibe bei einer Rotation um die Rotationsachse mit einer bestimmungsgemäßen und insbesondere bestimmungsgemäß maximalen Rotationsgeschwindigkeit eine durch die Rundlauftoleranz bestimmte Maximalkontur beschreibt, wobei die Axialrippen und/oder Radialrippen sich zu berührungsfrei bis zu der Maximalkontur erstrecken. Dadurch ist also der Radial- bzw. Axialspalt auf ein Minimum reduziert, welches von dem Rundlauf des Laufrades bei einer maximal zulässigen Rotationsgeschwindigkeit bestimmt ist.

Sind sowohl Radialrippen als auch Axialrippen vorgesehen, können diese zumindest teilweise integral und einstückig miteinander ausgebildet sein. Beispielsweise kann jeweils eine Axialrippe in eine Radialrippe oder umgekehrt übergehen.

Eine vorteilhafte Weiterbildung sieht vor, dass die Radialrippen ausgebildet sind, zu dem radialäußeren Endabschnitt des Laufrades und insbesondere zu einer Außenkontur der Deckscheibe zu korrespondieren. Dabei kann vorgesehen sein, dass radialinnere Kanten der Radialrippen bzw. eine radialinnere Kontur der Radialrippen ausgebildet sind bzw. ist, der Außenkontur des radialäußeren Endabschnitts des Laufrades und insbesondere der Deckscheibe zu folgen und zu dieser zu korrespondieren.

Folglich gilt hierbei, dass die radialinneren Kanten der Radialrippen vorzugsweise gemeinsam eine Fläche bzw. mehrere Flächen als Teil eines Negativs zu der Außenkontur des Laufrades bzw. dessen Deckscheibe aufspannen.

Es gilt jedoch auch für die Axialrippen, dass diese vorzugsweise ausgebildet sind, zu einer Außenkontur des Laufrades bzw. der Deckscheibe und insbesondere zu einem stirnseitigen Endabschnitt des Laufrades bzw. der Deckscheibe zu korrespondieren.

Weiter gilt vorzugsweise, dass die stirnseitige Wandung in Axialrichtung eine Dicke oder Materialstärke aufweist, durch welche eine axiale Länge der Einlaufdüse bestimmt ist, wobei die Dicke den Axialspalt insbesondere auf ein Minimum reduzierend gewählt ist.

Obgleich die Radialrippen in Umfangsrichtung um die Rotationsachse vorzugsweise gleichmäßig und somit auch regelmäßig angeordnet sind, sieht eine vorteilhafte Variante vor, dass die Radialrippen in Umfangsrichtung um die Rotationsachse unregelmäßig und/oder ungleichmäßig verteilt und/oder asymmetrisch angeordnet sind.

Zumindest ein Abschnitt zumindest einer Radialrippe kann zudem gegenüber der Rotationsachse gekippt verlaufen, wobei vorzugsweise zumindest eine Radialrippe und weiter vorzugsweise alle Radialrippen über ihre gesamte Erstreckung gegenüber der Rotationsachse gekippt verläuft bzw. verlaufen.

Weiter kann zumindest ein Abschnitt zumindest einer Radialrippe gewunden und insbesondere helixförmig um die Rotationsachse verlaufen, wobei auch hierbei gilt, dass vorzugsweise zumindest eine Radialrippe und weiter vorzugsweise alle Radialrippen über ihre gesamte Erstreckung gewunden um die Rotationsachse verlaufen d.h. sich in Umfangsrichtung erstrecken.

Ferner kann vorgesehen sein, dass die zumindest eine Radialrippe in einer gedachten Verlängerung in Radialrichtung die Rotationsachse schneidet, sich also sternförmig zu der Rotationsachse hin erstrecken. Alternativ kann die zumindest eine Radialrippe in einer gedachten Verlängerung eine Tangente eines zu der Rotationsachse konzentrischen und ebenfalls gedachten Kreises bilden, wodurch die zumindest eine Radialrippe auch als in Umfangsrichtung ver- bzw. gekippt bezeichnet werden kann. Dabei kann die Radialrippe bzw. können die Radialrippen sich in eine vorbestimmte Rotationsrichtung des Laufrades oder entgegen einer vorbestimmten Rotationsrichtung des Laufrades erstrecken. Dies gilt vorzugsweise jeweils für alle Rippen.

Sowohl für eine gekippte bzw. verkippte als auch für eine gewundene Ausführungsform gilt, dass diese vorzugsweise entgegen einem Strömungswinkel bzw. entgegen einem Drall einer aus dem Laufrad ausströmenden Strömung und insbesondere einer aus dem Laufrad ansonsten in den Radialspalt einströmenden Strömung gekippt sind, sodass ein zusätzlicher Strömungswiderstand erzeugbar ist.

Unabhängig davon, dass sich die Radialrippen in Radialrichtung benachbart zu dem Laufrad oder der Deckscheibe erstrecken ist vorzugsweise vorgesehen, dass die Radialrippen ausgebildet sind, sich in Axialrichtung mit ihren axialen Endabschnitten und insbesondere an einer Ausströmseite über den radialäußeren Endabschnitt des Laufrades und insbesondere über die Deckscheibe hinauszustrecken.

Die Radialrippen können mit ihren axialen Endabschnitten eine Leitvorrichtung bilden, welche ausgebildet ist, eine aus dem Laufrad ausströmende Strömung von dem Radialspalt weg zu lenken, und/oder ausgebildet ist, eine durch den radialäußeren Endabschnitt des Laufrades gebildete gedachte Mantelfläche des Laufrades oder insbesondere in einem Ausströmabschnitt der Deckscheibe gebildete Fläche und/oder einen Strömungskanal der Deckscheibe strömungstechnisch fortzusetzen.

Ein weiter Aspekt der Erfindung betrifft eine Strömungsmaschine mit einem um eine Rotationsachse antreibbaren Laufrad und einer erfindungsgemäßen Einlaufdüsenbaugruppe. Das Laufrad ist in dem Aufnahmeraum der Einlaufdüsenbaugruppe um die Rotationsachse rotierbar aufgenommen und ist ausgebildet, bei einer Rotation um die Rotationsachse von einer Einströmseite zu einer Ausströmseite eine Strömung zu erzeugen, wobei sich die Strömung wie erläutert in Primär- und Sekundärströmung teilen kann.

Bei dem Laufrad kann es sich insbesondere um ein Axial-, Diagonal- oder Radiallaufrad handeln, wobei darauf basierend auch für die Strömungsmaschine gilt, dass diese zur Erzeugung einer Axial-, Diagonal- oder Radialströmung ausgebildet bzw. eine Axial-, Diagonal- oder Radialströmungsmaschine sein kann.

Wie bereits erläutert, kann das Laufrad eine vorbestimmte Rundlauftoleranz aufweisen und durch seinen radialäußeren Endabschnitt, die dadurch bestimmte, gedachte Mantelfläche oder soweit vorhanden durch seine Deckscheibe bei einer Rotation um die Rotationsachse mit einer bestimmungsgemäßen Rotationsgeschwindigkeit und insbesondere einer bestimmungsgemäß maximalen Rotationsgeschwindigkeit eine durch die Rundlauftoleranz bestimmte Maximalkontur beschreiben, wobei die Axialrippen und/oder Radialrippen sich berührungsfrei bis zu der Maximalkontur d.h. nicht lediglich in Richtung der Maximalkontur, sondern bis an diese heran erstrecken können.

Die vorstehend offenbarten Merkmale sind beliebig kombinierbar, soweit dies technisch möglich ist und diese nicht im Widerspruch zueinander stehen.

Andere vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher dargestellt. Es zeigen:
- Fig. 1: eine Einlaufdüsenbaugruppe;
- Fig. 2: eine Einlaufdüsenbaugruppe im Schnitt;
- Fig. 3: eine Einlaufdüsenbaugruppe mit darin aufgenommenen Flügelrad;
- Fig. 4: eine Einlaufdüsenbaugruppe mit in Umfangsrichtung verkippten Rippen.

Die Figuren sind beispielhaft schematisch. Gleiche Bezugszeichen in den Figuren weisen auf gleiche funktionale und/oder strukturelle Merkmale hin, wobei es sich bei der in Figur 1 dargestellten Einlaufdüsenbaugruppe 1 um die in Figur 2 geschnittene Einlaufdüsenbaugruppe 1 handeln kann, welche zudem auch die mit dem Laufrad 40 dargestellte Einlaufdüsenbaugruppe 1 gemäß Figur 3 sein kann.

Bei der Einlaufdüsenbaugruppe 1, wie sie in den Figuren 1 bis 3 dargestellt ist, kann es sich um einen Teil eines Gehäuses handeln, welches um ein Laufrad 40 und einen das Laufrad 40 um eine Rotationsachse A antreibenden Motor angeordnet werden kann.

Dabei besitzt die Einlaufdüsenbaugruppe 1 mit einem stirnseitigen Endabschnitt 10 und einem daran anschließenden Mantelabschnitt 20 im Wesentlichen zwei Abschnitte, welche auch integral miteinander und entsprechend einstückig ausgebildet sein können.

Der stirnseitige Endabschnitt 10 weist dabei eine stirnseitige Wandung 11 auf, durch welche eine zu der Rotationsachs A konzentrische Einlaufdüse 12 bestimmt ist.

Der Mantelabschnitt 20 weist ebenfalls eine Wandung 21 auf, wobei diese als eine die Rotationsachse A in Umfangsrichtung U vollständig umlaufende Wandung 21 ausgebildet ist, sodass im Inneren der Einlaufdüsenbaugruppe 1 ein Aufnahmeraum 22 zur Aufnahme des Laufrades 40 und vollständigen Aufnahme einer Deckscheibe 41 des Laufrades 40 gebildet ist, wie es auch beispielsweise gemäß Figur 3 dargestellt ist.

Wird die Einlaufdüsenbaugruppe 1 an dem Laufrad 10 angeordnet, entsteht zwischen der Deckscheibe 41 des Laufrades 40 und der Einlaufdüsenbaugruppe 1 bzw. deren Wandungen 11, 21 jeweils ein Spalt. Der zwischen der Deckscheibe 41 und der umlaufenden Wandung 21 entstehende und somit in Radialrichtung R an die Deckscheibe 41 angrenzende Spalt wird dabei als Radialspalt 31 bezeichnet. Der zwischen der zu der Einströmseite 33 gewandten Stirnseite der Deckscheibe 41 und der stirnseitigen Wandung 11 entstehende und somit in Axialrichtung d.h. entlang der Rotationsachse A an die Deckscheibe 41 angrenzende Spalt wird als Axialspalt 32 bezeichnet.

Um bei einer Rotation des Laufrades 40 um die Rotationsachse A eine Sekundärströmung von der Ausströmseite 34 durch den Radialspalt 31 und den Axialspalt 32 zu der Einströmseite 33 zu verhindern bzw. zu reduzieren, sieht die vorliegend dargestellte Variante gemäß Figur 1 vor, dass sich Radialrippen 23 von der umlaufenden Wandung 21 in den Radialspalt 31 erstrecken und diesen somit reduzieren, wobei der Radialspalt 31 dadurch effektiv von der Deckscheibe 41 und den radialinneren Kanten 24 der Radialrippen 23 bzw. einer von den radialinneren Kanten 24 der Radialrippen 23 aufgespannten Fläche gebildet und begrenzt wird, wie es auch in Figur 3 ersichtlich ist.

Zur Reduktion des Axialspalts 32 sind im Wesentlichen zwei Varianten möglich, welche beide in den Figuren 2 und 3 als dargestellt angesehen werden können. Entweder erstrecken sich von der stirnseitigen Wandung 11 Axialrippen 13 in den Axialspalt 32, sodass dieser effektiv von der Deckscheibe und radialinneren Kanten der Axialrippen 13 bestimmt bzw. gebildet ist oder eine Dicke 14 bzw. eine Materialstärke 14 der stirnseitigen Wandung 11 wird derart gewählt, dass diese einerseits eine axiale Länge der Einlaufdüse 12 wesentlich bestimmt und andererseits der Axialspalt 32 auf ein Minimum reduziert ist. Auch wenn die Dicke 14 bzw. die Materialstärke 14 entsprechend gewählt ist, können im Inneren der Wandung Hohlkammern oder Ausnehmungen vorgesehen sein, um den Materialbedarf und das Gewicht zu reduzieren. Eine durch die stirnseitige Wandung 11 bereitgestellte Innenfläche grenzt also berührungsfrei unmittelbar an die Deckscheibe 41 des Laufrades 40 an und bestimmt entsprechend zusammen mit der Deckscheibe 41 den reduzierten Axialspalt 32.

Um eine Strömung von dem Axialspalt 31 weg- bzw. abzulenken, welche aus dem Laufrad 40 bzw. aus von dem Laufrad 40 bestimmten Strömungskanälen strömt, ist zudem vorgesehen, dass die Radialrippen 23, wie sowohl in Figur 2 als auch 3 ersichtlich, mit einem axialen Endabschnitt 25 in Axialrichtung über die Deckscheibe 41 hinausragen. Dabei ist besonders vorteilhaft, dass die axialen Endabschnitte 25 gemeinsam eine Fläche 26 aufspannen, welche eine Fläche 42 der Deckscheibe 41 verlängert bzw. fortsetzt, welche einen Strömungskanal begrenzt.

Wie insbesondere in Figur 3 ersichtlich, korrespondieren die Radialrippen 23 mit der Deckscheibe 41 derart, dass die radialinnere Kante 24 in mehrere Teilabschnitte untergliedert ist, welche jeweils parallel zu einem Teilabschnitt der Außenkontur der Deckscheibe 41 verlaufen, wobei dies vorteilhaft, jedoch nicht zwingend notwendig ist.

Weiter ist eine Variante dargestellt, bei welcher die Radialrippen 23 einerseits in Umfangsrichtung U gleichmäßig verteilt sind und sich andererseits vollständig parallel zu der Rotationsachs A erstrecken. Es hat sich jedoch herausgestellt, dass vorteilhaft ist, wenn die Radialrippen 23 in Umfangsrichtung U ungleichmäßig verteilt sind und/oder sich um die Rotationsache A gewunden verlaufen bzw. gegenüber der Rotationsachse A und in Umfangsrichtung U verkippt sind.

Eine Variante einer Einlaufdüsenbaugruppe 1, bei welcher die Rippen 23 in Umfangsrichtung U verkippt verlaufen ist in Figur 4 dargestellt. Im Weiteren ist die Einlaufdüsenbaugruppe 1 jedoch identisch zu den bzw. der betreffend die Figuren 1 bis 3 beschriebenen Ausführung. Bei der Variante bzw. den Varianten der Figuren 1 bis 3 verlaufen die Rippen 23 in einer gedachten Verlängerung auf die Rotationsachse A zu. Davon abweichend ist gemäß der Figur 4 vorgesehen, dass die Rippen 23 in einer gedachten und gestrichelt dargestellten Verlängerung eine Tangente eines zu der Rotationsache A konzentrischen Kreises bilden, welcher ebenfalls gestrichelt dargestellt ist. Dadurch kann ein zusätzlicher Strömungswiderstand erzeugt werden, wodurch ein Einströmen in den Radialspalt 31 verhindert werden kann.

Die Erfindung beschränkt sich in ihrer Ausführung nicht auf die vorstehend angegebenen bevorzugten Ausführungsbeispiele. Vielmehr ist eine Anzahl von Varianten denkbar, welche von der dargestellten Lösung auch bei grundsätzlich anders gearteten Ausführungen Gebrauch macht.

## Patentansprüche

1. Einlaufdüsenbaugruppe (1) zur saugseitigen Anordnung an einem um eine Rotationsachse (A) rotierbaren Laufrad (40),
mit einem stirnseitigen Endabschnitt (10) und einem sich daran anschließenden Mantelabschnitt (20),
wobei der Mantelabschnitt (20) eine die Rotationsachse (A) umlaufende Wandung (21) aufweist, welche einen Aufnahmeraum (22) zur Aufnahme des Laufrades (40) bildet, sodass in Radialrichtung (R) zwischen der umlaufenden Wandung (21) und einem radialäußeren Endabschnitt des Laufrades (40) ein Radialspalt (31) gebildet ist,
und wobei der Endabschnitt (10) eine stirnseitige Wandung (11) mit Einlaufdüse (12) aufweist, welche sich in den Aufnahmeraum (22) hineinerstreckt,
wobei in dem Endabschnitt (10) zwischen der stirnseitigen Wandung (11) und einer Stirnseite des Laufrades (40) ein Axialspalt (32) gebildet ist,
**dadurch gekennzeichnet, dass** sich von der umlaufenden Wandung (21) Radialrippen (23) in den Aufnahmeraum (22) erstrecken, welche ausgebildet sind, den Radialspalt (31) insbesondere auf ein Minimum zu reduzieren,
und/oder dass sich von der stirnseitigen Wandung (11) Axialrippen (13) zu dem Aufnahmeraum (22) erstrecken, welche ausgebildet sind, den Axialspalt (32) insbesondere auf ein Minimum zu reduzieren,
wobei das um die Rotationsachse (A) rotierbare Laufrad (40) eine Deckscheibe (41) aufweist,
wobei der Aufnahmeraum (22) ausgebildet ist, die Deckscheibe (41) vollständig aufzunehmen, sodass in Radialrichtung (R) zwischen der umlaufenden Wandung (21) und der Deckscheibe (41) der Radialspalt (31) gebildet ist,
und wobei der Axialspalt (32) in dem Endabschnitt (10) zwischen der stirnseitigen Wandung (11) und der Deckscheibe (41) gebildet ist.

2. Einlaufdüsenbaugruppe nach Anspruch 1,
wobei die Radialrippen (23) ausgebildet sind, zu dem radialäußeren Endabschnitt des Laufrades (40) zu korrespondieren,
und wobei insbesondere radialinnere Kanten (24) der Radialrippen (23) ausgebildet sind, der Außenkontur des radialäußeren Endabschnitts des Laufrades (40) zu folgen und zu diesem zu korrespondieren.

3. Einlaufdüsenbaugruppe nach Anspruch 1 oder 2,
wobei die stirnseitige Wandung (11) in Axialrichtung eine Dicke (14) aufweist, durch welche eine axiale Länge der Einlaufdüse (12) bestimmt ist,
und wobei die Dicke (14) den Axialspalt (32) insbesondere auf ein Minimum reduzierend gewählt ist.

4. Einlaufdüsenbaugruppe nach einem der vorhergehenden Ansprüche,
wobei die Radialrippen (23) in Umfangsrichtung (U) um die Rotationsachse (A) unregelmäßig und/oder ungleichmäßig verteilt und/oder asymmetrisch angeordnet sind.

5. Einlaufdüsenbaugruppe nach einem der vorhergehenden Ansprüche,
wobei zumindest ein Abschnitt zumindest einer Radialrippe (23) gegenüber der Rotationsachse (A) gekippt verläuft.

6. Einlaufdüsenbaugruppe nach einem der vorhergehenden Ansprüche,
wobei zumindest ein Abschnitt zumindest einer Radialrippe (23) gewunden und insbesondere helixförmig um die Rotationsachse (A) verläuft.

7. Einlaufdüsenbaugruppe nach einem der vorhergehenden Ansprüche,
wobei die zumindest eine Radialrippe (23) in einer gedachten Verlängerung in Radialrichtung (R) die Rotationsachse (A) schneidet oder eine Tangente eines zu der Rotationsachse (A) konzentrischen Kreises bildet.

8. Einlaufdüsenbaugruppe nach einem der vorhergehenden Ansprüche,
wobei die Radialrippen (23) ausgebildet sind, sich mit ihren axialen Endabschnitten (25) in Axialrichtung über den radialäußeren Endabschnitt des Laufrades (40) hinauszustrecken.

9. Einlaufdüsenbaugruppe nach einem der vorhergehenden Ansprüche,
wobei die Radialrippen (23) mit ihren axialen Endabschnitten (25) eine Leitvorrichtung bilden, welche ausgebildet ist, eine aus dem Laufrad ausströmende Strömung von dem Radialspalt (31) weg zu lenken, und/oder ausgebildet ist, eine durch den radialäußeren Endabschnitt des Laufrades (40) gebildete gedachte Mantelfläche des Laufrades (40) gebildete Fläche (42) und/oder Strömungskanal fortzusetzen.

10. Strömungsmaschine mit einem um eine Rotationsachse antreibbaren Laufrad und einer Einlaufdüsenbaugruppe (1) gemäß einem der vorhergehenden Ansprüche,
wobei das Laufrad (40) in dem Aufnahmeraum (22) der Einlaufdüsenbaugruppe (1) um die Rotationsachse (A) rotierbar aufgenommen und ausgebildet ist, bei einer Rotation um die Rotationsachse (A) von einer Einströmseite (33) zu einer Ausströmseite (34) eine Strömung zu erzeugen.

11. Strömungsmaschine nach dem vorhergehenden Anspruch,
wobei das Laufrad (40) eine vorbestimmte Rundlauftoleranz aufweist und durch seinen radialäußeren Endabschnitt bei einer Rotation um die Rotationsachse (A) mit einer bestimmungsgemäßen Rotationsgeschwindigkeit eine durch die Rundlauftoleranz bestimmte Maximalkontur beschreibt,
wobei die Axialrippen (13) und/oder die Radialrippen (23) sich berührungsfrei bis zu der Maximalkontur erstrecken.
